# EUROPÄISCHE PATENTSCHRIFT

(11) **EP 0 684 206 B1**
(45) Veröffentlichungstag und Bekanntmachung des Hinweises auf die Patenterteilung: **26.07.2000**
(21) Anmeldenummer: 95810326.9
(22) Anmeldetag: 17.05.1995
(51) Int. Cl.: B66D 3/20, B66D 3/12, B66D 1/14, B66D 1/04

(54) **Hand- oder motorisch betriebenes Hebezeug**
Hand or motor-driven hoisting device
Engin de levage à actionnement par main ou par moteur

(30) Priorität: 26.05.1994 CH 163294
(43) Veröffentlichungstag der Anmeldung: 29.11.1995
(73) Patentinhaber: GRAPHA-HOLDING AG, 6052 Hergiswil (CH)
(72) Erfinder: Grob, Anton, CH-6130 Willisau (CH)

(56) Entgegenhaltungen:
- EP-A- 0 284 807
- DE-A- 1 431 962
- DE-A- 3 330 528
- FR-A- 572 415

## Beschreibung

Die Erfindung betrifft ein hand- oder motorisch betriebenes Hebezeug, wie Flaschenzüge oder Elektrozüge, dessen Lasträger über ein am Abtriebsende eine Antriebsrolle aufweisenden Hubgetriebe mit einem Antriebsorgan kraftschlüssig verbunden ist, wobei die Antriebswelle des Antriebsorgans die Nabe eines Antriebsrades des Hubgetriebes koaxial durchsetzt.

Hebezeuge dieser Art werden u.a. in Lager- und Werkstätten bzw. Reparatur- und Servicebetrieben sowie zum Umschlag von Waren mit geringerem Gewicht verwendet.
Dabei sind solche Hebezeuge oft an einem an einer Kranbahn verfahrbaren Gestell, einer sog. Laufkatze befestigt oder einem als Kranbahn ausgebildeten schwenkbaren Ausleger fahrbar angeordnet.
Auch Hallenkrane, Portalkrane, Baukrane etc. sind mit derartigen Hebezeugen ausgerüstet.

Aufgrund des universellen Einsatzes solcher Hebezeuge sind ein zweckmässiges Handling und eine kompakte Bauweise bei hoher Zuverlässigkeit gefragt.
Überdies ist es von Bedeutung, dass diese Hebezeuge eine gegenüber der Aufhängeeinrichtung gleichmässige Eigengewichtsverteilung aufweisen, insbesondere wenn sie an einer hakenähnlichen Vorrichtung oder einer Oese hängend befestigt werden.

Ein Hebezeug mit den eingangs erwähnten Merkmalen offenbart die EP - A - 0 284 807 als Elektrozug mit einem Gehäuse, in dem ein Elektromotor mit einem Verschiebeanker zur Lüftung einer Bremseinrichtung, und ein Untersetzungs- resp. Hubgetriebe angeordnet ist. An einer Abtriebswelle des als Stirnradgetriebe ausgebildeten Hubgetriebes ist eine Kettennuss befestigt, die von einem Lastträger aus Kettengliedern teilweise umschlungen ist. Die Betätigung der Bremseinrichtung erfolgt durch axiales Verschieben des Ankers durch eine Druckfeder im stromlosen Zustand des Elektromotors. Durch die mangelnde Selbsthemmung des Stirnradgetriebes bei hängender Last ist eine hohe Zuverlässigkeit an die Bremseinrichtung gestellt.

Aufgabe der vorliegenden Erfindung ist es, ein Hebezeug nach der eingangs genannten Art auszuführen, die die oben erwähnten Vorteile aufweisen und deren Konstruktion eine hohe Betriebssicherheit gewährleistet.

Erfindungsgemäss wird diese Aufgabe dadurch gelöst, dass die Antriebswelle als Schneckenwelle eines als Hubgetriebe vorgesehenen Schneckengetriebes ausgebildet ist, wobei als Antriebsorgan ein Handantrieb in Form eines Haspelrades oder Motors, vorzugsweise Elektromotors, verwendet werden kann. Diese Lösungsform gestattet eine kompakte Bauweise, die Möglichkeit der direkten Einwirkung einer Bremse auf die Last und den Aufbau des Hebezeuges auf bewährten Bauelementen, wobei die Möglichkeit besteht, das Schneckengetriebe ein- oder mehrgängig auszubilden, sodass durch die Selbsthemmung die Bremswirkung begünstigt werden kann.

Überdies bildet der an der Hohlwelle befestigte eine Kupplungsteil zweckmässig den angetriebenen Teil einer Hubbremse, die durch einen mit dem Gehäuse des Hubgetriebes verbundenen stationären Teil vervollständigt wird.

Die erfindungsgemässe Ausführung gestattet es,, die Hubbremse als Scheiben-, Band- oder Backenbremse auszubilden.

Auf einfache Weise bilden der der Schneckenwelle des Schnekkengetriebes zugeordnete Kupplungsteil der Reibungskupplung mittels einer ringförmigen Stirnseite mit dem an der Antriebswelle befestigten, von einer Druckfeder beaufschlagten anderen Kupplungsteil einen verstellbaren Reibungsschluss.

Vorzugsweise ist die Antriebswelle an dem von dem Antriebsorgan gegnüberliegenden Ende in der in dem Gehäuse des Hubgetriebe lagernden Hohlwelle gelagert.

Nachfolgend ist das erfindungsgemässe Hebezeug unter Bezugnahme auf die Zeichnung, auf die bezüglich aller in der Beschreibung nicht näher erwähnten Einzelheiten ausdrücklich verwiesen wird, erläutert. Es zeigen:
- Fig. 1: einen Längsschnitt durch das erfindungsgemässe Hebezeug gemäss Linie I - I in Fig. 2,
- Fig. 2: einen Querschnitt gemäss Linie II - II in Fig. 1 und
- Fig. 3: eine Seitenansicht gemäss Pfeil A in Fig. 1.

Die Fig. 1 bis 3 zeigen ein mit 1 bezeichnetes Hebezeug zum Anheben von Lasten mittels einer als Lastträger 2 ausgebildeten Kette, von welcher in Fig. 2 zwei in die als Antriebsrolle bestimmte, angetriebene Kettennuss 4 eingreifende Kettenglieder 3 erkennbar sind. Die Kettennuss 4 ist Teil einer Getriebewelle 5, die mit einem getriebenen Rad -hier Schneckenrad 6 eines Schneckengetriebes 7- fest verbunden ist. Die Getriebewelle 5 lagert mit beiden Enden in einem Gehäuse 8 des gesamthaft als Hubgetriebe 9 bezeichneten Schneckengetriebes 7. Mit Bezugszeichen 10 ist eine sog. Kettenablösezunge dargestellt, die die nicht dargestellten Kettenstränge trennt.
Fig. 1 zeigt das Hebezeug 1 in den wesentlichen Teilen. Die Antriebswelle 11 eines Motors 12 -hier Elektromotor-, dessen Motorgehäuse 13 mit dem Gehäuse 8 des Hubgetriebes 9 verbunden ist, durchsetzt letzteres und endet etwa an einer Reibungskupplung 14, die die Antriebswelle 11 mit dem Antriebsrad 15 -hier Schneckenwelle 16- des Hubgetriebes 9 verbindet. Die Schneckenwelle 16 ist als Hohlwelle 17 ausgebildet, welche von der Antriebswelle 11 koaxial durchsetzt wird. Die Lagerung der Antriebswelle ist einerseits an den stirnseitigen Enden des Motors 12 und am gegenüberliegenden Ende in der Hohlwelle 17 vorgesehen, die ihrerseits im Gehäuse 8 des Hubgetriebes 9 gelagert ist. An den Übergangsstellen von Motor 12 und Hubgetriebe 9 sowie auf der gegenüberliegenden Seite sind zur Abdichtung des Gehäuses 8 des Hubgetriebes 9 Wellendichtungen 18 vorgesehen. Auf der Seite der Reibungskupplung 14 endet das Gehäuse 8 des Hubgetriebes 9 flanschartig zur Befestigung einer Scheibenbremse 19 und elektrischer Steuerteile (nicht ersichtlich) die durch einen am Gehäuse 8 verschraubbaren Deckel 20 geschützt sind. Die an den Enden der Antriebswelle 11 und der Hohlwelle 17 befestigte, zweiteilige Reibungskupplung 14, weist einen auf die Hohlwelle 17 aufgekeilten, axial unverschieblichen ersten Kupplungsteil 21 und einen ebenso auf der Antriebswelle 11 jedoch axial verschiebbar befestigten zweiten Kupplungsteil 22 auf, die beide ringförmig ausgebildet sind und deren einander zugewendeten Stirnseiten mit Kupplungsbelägen 23 versehen sind. Ein permanenter Reibungsschluss der Kupplungsteile 21,22 bildet eine hinter dem zweiten Kupplungsteil 22 eingespannte Druckfeder 24, die durch eine Mutter 25 auf einer als Gewinde 26 ausgebildeten Verlängerung der Antriebswelle 11 hinsichtlich Wirkung verstellbar ist. Eine Gegenmutter 27 sichert Mutter 25.
Die als Scheiben- oder Lamellenbremse 19 ausgebildete Hubbremse besteht aus einem stationären Teil 28 als Gehäuse, in welchem ringförmige Lamellen 29 gegen Verdrehen verankert sind und dem ersten Kupplungsteil 21, der die Nabe einer zwischen die stationären Lamellen 29 eintauchende angetriebene Lamelle 30 bildet. Zur bremswirksamen Betätigung der Lamellen 29,30 ist eine auch in Fig. 3 dargestellte Buchse 31 vorgesehen, die an dem flanschartigen Gehäuseende um eine senkrechte Achse schwenkbar befestigt ist und durch einen magnetisch wirksamen Bremslüfter 32 mittels Hebel 33 aus der Bremslage versetzt wird. Das Betätigen der Bremse erfolgt mittels einer nicht näher dargestellten Druckfeder, die zwischen Hebel 33 und Gehäuse 8 des Hubgetriebes 9 eingespannt ist.

## Patentansprüche

1. Hand- oder motorisch betriebenes Hebezeug (1), wie Flaschenzüge oder Elektrozüge, dessen Lastträger (2) über ein am Abtriebsende eine Antriebsrolle (4) aufweisenden Hubgetriebe (9) mit einem Antriebsorgan kraftschlüssig verbunden ist, wobei die Antriebswelle (11) des Antriebsorgans die Nabe eines Antriebsrades (15) des Hubgetriebes (9) koaxial durchsetzt, dadurch gekennzeichnet, dass das Antriebsrad (15) des Hubgetriebes (9) als hohle Schneckenwelle (16) eines Schneckengetriebes ausgebildet ist.

2. Hebezeug nach Anspruch 1, dadurch gekennzeichnet, dass ein an der hohlen Schneckenwelle (16) befestigter Kupplungsteil (21) als Teil einer Hubbremse (19) ausgebildet ist.

3. Hebezeug nach Anspruch 2, dadurch gekennzeichnet, dass die Hubbremse (19) als Scheiben- oder Bandbremse ausgebildet ist.

4. Hebezeug nach einem der Ansprüche 1 bis 3, dadurch gekennzeichnet, dass die Antriebswelle (11) an dem von dem Antriebsorgan abgewandten Ende in der in einem Gehäuse (8) des Hubgetriebes (9) angeordneten Schneckenwelle (16) gelagert ist.

## Claims

1. A manually- or motor-operated hoist (1), such as a pulley block or an electric hoist, the load carrier (2) of which is non-positively connected to a driving element via a lifting gear mechanism (9) comprising a driving roller (4) at its driven end, wherein the driving shaft (11) of the driving element passes coaxially through the hub of a driving wheel (15) of the lifting gear mechanism (9), characterised in that the driving wheel (15) of the lifting gear mechanism (9) is constructed as a hollow worm shaft (16) of a worm gear pair.

2. A hoist according to claim 1, characterised in that a clutch part (21) fixed to the hollow worm shaft (16) is constructed as part of a lifting brake (19).

3. A hoist according to claim 2, characterised in that the lifting brake (19) is constructed as a disc brake or band brake.

4. A hoist according to any one of claims 1 to 3, characterised in that at its end remote from the driving element the driving shaft (11) is mounted in the worm shaft (16) which is disposed in a housing (8) of the lifting gear mechanism (9).

## Revendications

1. Engin de levage à actionnement manuel ou motorisé (1), tel que moufles ou palans électriques, dont le porte-charge (2) est relié par adhérence, via un engrenage de levage (9) comportant en l'extrémité motrice un rouleau de commande (4), à un organe d'entraînement, l'arbre de transmission (11) de l'organe d'entraînement traversant ce faisant coaxialement le moyeu d'une roue de commande (15) de l'engrenage de levage (9), caractérisé en ce que la roue de commande (15) de l'engrenage de levage (9) est conçue sous forme d'un arbre à vis sans fin creux (16) d'un engrenage à vis sans fin.

2. Engin de levage selon la revendication 1, caractérisé en ce qu'un élément d'accouplement (21) fixé à l'arbre à vis sans fin creux (16) est conçu comme élément d'un frein de levage (19).

3. Engin de levage selon la revendication 2, caractérisé en ce que le frein de levage (19) est conçu sous forme d'un frein à disque ou d'un frein à bande.

4. Engin de levage selon l'une des revendications 1 à 3, caractérisé en ce que l'arbre de transmission (11) est logé en l'extrémité opposée à l'organe d'entraînement dans l'arbre à vis sans fin (16) placé dans un carter (8) de l'engrenage de levage (9).
